# EUROPÄISCHE PATENTSCHRIFT

(11) **EP 0 891 291 B1**
(45) Veröffentlichungstag und Bekanntmachung des Hinweises auf die Patenterteilung: **07.06.2000**
(21) Anmeldenummer: 97902138.3
(22) Anmeldetag: 18.02.1997
(51) Int. Cl.: B66B 1/20, B66B 3/00

(54) **STEUERUNG FÜR MEHRERE AUFZUGSGRUPPEN MIT ZIELRUFSTEUERUNG**
CONTROL SYSTEM FOR A PLURALITY OF GROUPS OF LIFTS WITH DESTINATION CALL CONTROL SYSTEM
SYSTEME DE COMMANDE POUR PLUSIEURS GROUPES D'ASCENSEURS A COMMANDE D'APPEL CIBLE

(30) Priorität: 03.04.1996 CH 86696; 01.11.1996 EP 96810728
(43) Veröffentlichungstag der Anmeldung: 20.01.1999
(73) Patentinhaber: INVENTIO AG, CH-6052 Hergiswil (CH)
(72) Erfinder: FRIEDLI, Paul, CH-5453 Remetschwil (CH); KOSTKA, Miroslav, CH-6275 Ballwil (CH); STEINMANN, Kurt, CH-5642 Mühlau (CH)
(86) Internationale Anmeldenummer: CH9700055
(87) Internationale Veröffentlichungsnummer: WO9737922

(56) Entgegenhaltungen:
- EP-A- 0 403 232
- EP-A- 0 523 601
- GB-A- 2 290 885
- US-A- 5 300 738
- US-A- 5 306 878
- US-A- 5 382 761

## Beschreibung

Die Erfindung betrifft eine Steuerung für mehrere Aufzugsgruppen mit Zielrufsteuerung und Sofortzuteilung, bei der alle Zielrufsteuerungen zu einer gemeinsamen Multigruppensteuerung zusammengefasst werden.

Die bisherigen Lösungen des Personentransports in grossen Gebäuden basieren auf der Aufteilung des Gebäudes in einzelne Zonen, welche von meistens je einer Aufzugsgruppe bedient werden.

Sowohl bei den konventionellen 2-Knopf-Steuerungen als auch bei bisherigen Zielrufsteuerungen, wie beispielsweise bei der durch die EP 356 731 bekanntgewordenen Gruppensteuerungseinrichtung muss der Passagier zuerst die Gruppe finden, welche sein gewünschtes Stockwerk bedient. Erst dann wird bei der konventionellen Steuerung der entsprechende AUF oder AB Stockwerkruf oder bei der Zielrufsteuerung der Zielruf eingegeben. Bei der Zielruf-Gruppensteuerung ist zwar der Personen-Verkehrsfluss vereinfacht, aber die Suche nach der entsprechenden Aufzugsgruppe bleibt bestehen.

Mit der US 5 382 761 ist eine Zielrufsteuerung mit einer dynamischen Sektorenzuteilung für eine Aufzugsgruppe bekanntgeworden. Ein neuer Zielruf wird dabei entweder einer Kabine, deren zu bedienender Sektor das Zielstockwerk mit einschliesst, zugeteilt, oder der neue Zielruf wird einer Kabine zugeteilt, die noch keinem bestehenden Sektor zugeordnet ist oder deren Sektor nahe beim Zielstockwerk liegt und bis auf dieses erweitert wird. Die Steuerung berücksichtigt dabei die Grösse der bereits festgelegten Sektoren und weist den neuen Zielruf dem kleinsten Sektor zu. Oberhalb von jedem Aufzug ist jeweils ein Display angeordnet, welches den bedienten Sektor anzeigt.

Bei der vorstehend beschriebenen Zielrufsteuerung mit dynamischer Sektorenzuteilung kann der Fahrgast sein gewünschtes Zielstockwerk eingeben und muss dann anhand der Displays den Aufzug finden, der sein Stockwerk bedient. Sind mehrere Aufzüge vorhanden erweist sich die Suche nach dem richtigen Aufzug als mühsam, insbesondere wenn sich zu einer Spitzenverkehrszeit viele Personen auf einer Haupthaltestelle befinden. Zusätzlich erschwert sich die Suche nach dem richtigen Aufzug, wenn die einzelnen Aufzugsgruppen nicht in aufsteigender oder absteigender Reihenfolge nebeneinander angeordnet sind.

Der Erfindung liegt die Aufgabe zugrunde, eine Steuerung für Aufzüge mit Zielrufsteuerung der eingangs genannten Art vorzuschlagen, wobei die Zielrufeingabe an einer beliebigen Rufregistriereinrichtung, die keiner bestimmten Aufzugsgruppe zugeteilt ist, vorgenommen werden kann und dass ein zugeteilter Aufzug für den Fahrgast eindeutig und einfach zu erkennen ist.

Diese Aufgabe wird durch die im Patentanspruch 1 gekennzeichnete Erfindung gelöst.

Die durch die Erfindung erreichten Vorteile sind im wesentlichen darin zu sehen, dass der Fahrgast die Gebäudeeinteilung in einzelne Zonen (Stockwerksbereiche), welche nur von einzelnen Aufzugsgruppen bedient werden, nicht kennen muss. Genausowenig muss er jene Stockwerkbereiche kennen, welche von Aufzügen mehrerer Gruppen bedient werden. Wenn sich die von mehreren Aufzugsgruppen bedienten Zonen überschneiden, wird die Wahl aus allen in Frage kommenden Aufzügen automatisch getroffen.

Durch die in den Unteransprüchen aufgeführten Massnahmen sind vorteilhafte Weiterbildungen und Verbesserungen der im Anspruch 1 angegebenen Multigruppensteuerung für Aufzüge mit Zielrufsteuerung möglich. Die Fahrgäste wissen bereits bevor die Kabine ein Umsteigestockwerk erreicht hat, welchem Aufzug einer anderen Aufzugsgruppe ihr Zielruf zugeordnet ist und in welcher Richtung der Aufzug nach Verlassen der Kabine zu finden ist. Da die Zielrufe auf dem Umsteigestockwerk nicht nochmals eingegeben werden müssen, wird Zeit gewonnen und ein Gedränge der Fahrgäste und die damit verbundene gegenseitige Behinderung vermieden.

In der Zeichnung sind Ausführungsbeispiele der Erfindung dargestellt und im folgenden näher erläutert. Es zeigen:
- Fig.1: eine schematische Darstellung einer Haupthaltestelle einer Aufzugsanlage die verschiedene Sektoren bedient,
- Fig.2: eine schematische Darstellung einer Haupthaltestelle einer Aufzugsanlage mit drei Aufzugsgruppen,
- Fig.3: eine schematische Darstellung einer Aufzugsanlage mit 3 Aufzugsgruppen mit zweiseitiger Fahrgastzuführung über Fahrtreppen,
- Fig.4: eine Zielrufeingabevorrichtung für eine Multigruppensteuerung,
- Fig.5: eine schematische Darstellung mehrerer Aufzugsgruppen in einem Hochhaus,
- Fig.6: das Innere einer Aufzugskabine in perspektivischer Darstellung mit einem Anzeigefeld der Anzeigevorrichtung, und
- Fig.7: das Innere einer Aufzugskabine in perspektivischer Darstellung mit zwei Anzeigefeldern der Anzeigevorrichtung.

Fig.1 zeigt eine schematische Darstellung einer Aufzugsanlage mit vier Aufzugsgruppen, die verschiedene Sektoren bedienen. Eine Aufzugsgruppe besteht aus einem oder mehreren Aufzügen. In einem Gebäude können die Sektoren beispielsweise wie folgt den Aufzugsgruppen zugeteilt werden: Eine Aufzugsgruppe G1 bedient die Stockwerke 1 bis 6, Aufzugsgruppe G2 die Stockwerke 1 und 7 bis 9, Aufzugsgruppe G3 die Stockwerke 1 und 10 bis 13 und Aufzugsgruppe G4 die Stockwerke 1 und 14 bis 20. Ein ankommender Fahrgast muss nun die den Gruppen G1, G2, G3, G4 zugeteilten Sektoren nicht kennen und auch sein gewünschtes Fahrziel nicht direkt bei der sein Zielstockwerk bedienenden Gruppe G1, G2, G3, G4 eingeben. Er kann jedes Fahrziel von einer beliebigen Zielrufeingabevorrichtung TE, welche in der Nähe der Gruppen G1, G2, G3, G4 angeordnet sind, eintippen. Anschliessend wird dem Fahrgast über eine Anzeigevorrichtung DS visuell oder akustisch sofort der ausgewählte Aufzug A, B, C,..Z bekanntgegeben. Die Kennzeichnung der Aufzüge A, B, C,..Z erfolgt vorteilhaft durch lateinische Buchstaben oder Zahlen, die in aufsteigender oder absteigender Reihenfolge angeordnet sind. Dabei können alle Aufzüge A, B, C,..Z mit den alphabetisch geordneten Buchstaben oder Zahlen, unabhängig der bedienten Stockwerksbereiche, bezeichnet werden. Die Kennzeichnung der Aufzüge soll so angeordnet werden, dass von jeder Zielrufeingabevorrichtung TE aus der zugeteilte Aufzug eindeutig zu erkennen ist.

Diese Lösung ist sehr einfach zu bedienen und erleichtert dem Fahrgast seinen Aufzug A, B, C,..Z zu finden. Der Passagierfluss wird schon rechtzeitig entflochten und beschleunigt. Dadurch kann der Raum auf der Haupthaltestelle, insbesondere während Spitzenverkehrszeiten, besser ausgenützt werden.

Fig.2 zeigt eine schematische Darstellung einer Haupthaltestelle einer Aufzugsanlage mit drei Aufzugsgruppen, die jeweils verschiedene Sektoren bedienen. Beispielsweise bedienen die Aufzüge der ersten Gruppe G1 die Stockwerke 1 bis 10, die Aufzüge der zweiten Gruppe G2 die Stockwerke 1 und 21 bis 30 und die Aufzüge der dritten Gruppe G3 die Stockwerke 1 und 11 bis 20.

Häufig sind in Grossgebäuden aus Baugründen die bedienten Stockwerkbereiche von einzelnen Aufzugsgruppen G1, G2, G3 nicht einmal in aufsteigender oder absteigender Reihenfolge nebeneinander angeordnet. Insbesondere in solchen Gebäuden wird dem Fahrgast die Suche nach seinem Aufzug erleichtert. Auch in diesem Fall ist es ausreichend, an einer beliebigen Zielrufeingabevorrichtung TE das Zielstockwerk einzugeben. Die Multigruppensteuerung wählt aus allen verfügbaren Aufzügen immer den günstigsten Aufzug aus und wenn sich die von mehreren Aufzugsgruppen G1, G2, G3 bedienten Stockwerkbereiche überschneiden, wird die Wahl aus allen in Frage kommenden Aufzügen getroffen. Dem Fahrgast wird, wie in der Beschreibung zu Fig.1, sein Zielruf sofort der günstigsten Kabine zugeteilt und auf der Anzeigevorrichtung DS visuell oder akustisch mitgeteilt. Auch bei dieser Gruppenanordnung ist jede Aufzugskabine mit einem gut sichtbaren lateinischen Buchstaben oder einer Zahl in aufsteigender oder absteigender Reihenfolge versehen.

Fig.3 zeigt eine Anordnung von Aufzugsgruppen, wobei die Aufzugsvorräume von zwei Seiten her zugänglich sind und die Fahrgäste beispielsweise über spiegelbildlich angeordnete Fahrtreppen FT auf der Haupthaltestelle ankommen. Erfahrungsgemäss wählen die meisten Fahrgäste, welche normalerweise die andere Fahrtreppe benutzen, zuerst die falsche Richtung zu ihrer Aufzugsgruppe. Dieses Problem ist mit der Multigruppensteuerung ebenfalls gelöst; der Fahrgast kann sein Fahrziel schon frühzeitig an einer beliebigen Zielrufeingabevorrichtung eingeben. Die Anzeigevorrichtung DS enthält zusätzlich einen Pfeil, der in die Richtung des zugewiesenen Aufzuges zeigt.

Fig.4 zeigt eine Zielrufeingabevorrichtung TE für eine Multigruppensteuerung. Jede Zielrufeingabevorrichtung TE ist mit einer Tastatur, beispielsweise einer 10-er Tastatur und einer Anzeigevorrichtung DS versehen.

Alle Zielrufsteuerungen der Gruppen G1, G2, G3 sind zu einer zentralen Multigruppensteuerung verbunden. Die einzelnen Verbindungen können via Kommunikationskabel (Bus) oder drahtlos mittels Sender und Empfänger realisiert werden.

Es besteht auch die Möglichkeit, dass die einzelnen Zielrufsteuerungen direkt über Kommunikationskabel (Bus) oder drahtlos mittels Sender und Empfänger verbunden werden und eine der Gruppenzielrufsteuerungen die Funktion der Multigruppe übernimmt.

Die Multigruppensteuerung ermittelt nun aus allen in Frage kommenden Aufzügen A, B, C,..Z den günstigsten Aufzug aus, selbst wenn sich mehrere Sektoren überschneiden.

Das Prinzip der Zielrufsteuerung ermöglicht es erstmals, mehrere Aufzugsgruppen so zu steuern, dass der Fahrgast das Zielstockwerk an einer beliebigen dekadischen Zielrufeingabevorrichtung eingeben kann. Alle Aufzüge in einem Gebäude (oder Gebäudebereich) stehen ihm somit virtuell zur Verfügung. Die Multigruppensteuerung trifft die Auswahl des besten Aufzuges, welcher das gewünschte Stockwerk bedient. Der Fahrgast sieht auf der Anzeigevorrichtung DS sofort nach der Quittierung der eingegebenen Stockwerkzahl die Aufzugsbezeichnung ("A", "B",..) des ihm zugeteilten Aufzugs. Diese Information kann beispielsweise zusätzlich in Form eines in Richtung zur Aufzugstüre zeigenden Pfeiles auf der Anzeigevorrichtung DS ergänzt werden.

Die Multigruppensteuerung arbeitet mit einem Optimierungsprozess zur Auswahl des günstigsten Aufzugs, wie er beispielsweise in der EP 301 173 beschrieben ist (Bedienungskostenoptimierung). Zudem werden in der Multigruppensteuerung für jede Distanz "Zielrufeingabevorrichtung-Aufzugstür" individuell die Anmarschwege miteingerechnet, so dass dieser vom Fahrgast nicht als Wartezeit empfunden wird.

Die Wahl der Aufzüge aus mehreren Gruppen ist nur an der Haupthaltestelle und auf Stockwerken möglich, welche von unterschiedlichen Gruppen bedient werden.

Als weitere Variante kann die Zielrufeingabe auch implizit erfolgen. Dabei sendet ein Informationsgeber, der hauptsächlich aus einer Antenne und einem Geber-Elektronikteil besteht, nach einer entsprechenden Anfrage einer Erkennungsvorrichtung Daten. Diese Daten können direkte Informationen über das gewünschte Zielstockwerk enthalten oder dienen zur Identifikation des Aufzugsbenutzers und ermöglichen so einen Zugriff auf die in einem Speicher abgelegten Informationen über das Zielstockwerk. Die Kommunikation zwischen der Erkennungsvorrichtung und dem Informationsgeber erfolgt beispielsweise mittels Funkfrequenzen. Anhand der erhaltenen Daten wird in einer Verarbeitungseinheit das Zielstockwerk evaluiert und der Multigruppensteuerung zugeführt. Der Vorgang der Zielrufeingabe erfolgt in diesem Fall selbsttätig und berührungslos. Der Fahrgast muss sich nur noch zu dem seinen Ruf bedienenden Aufzug, unabhängig von einer Gruppe, begeben.

In der Fig.5 sind mit 1,2,3,4 und 5 Aufzugsschächte von in einem Hochhaus 6 angeordneten Aufzugsgruppen G1,G2,G3,G4 und G5 bezeichnet, wobei jeweils nur ein Aufzugsschacht der betreffenden Aufzugsgruppe dargestellt ist. In den Aufzugsschächten werden Kabinen K1,K2,K3,K4 und K5 geführt, die bestimmte, den Aufzugsgruppen zugeordnete Stockwerkbereiche bedienen können. Die Kabinen K1 der Aufzugsgruppe G1 bedienen einen ersten, sich zwischen einer z.B. vom Erdgeschoss gebildeten Haupthaltestelle HH und einem ersten Umsteigestockwerk US1 erstreckenden ersten Stockwerkbereich, sowie die unterhalb der Haupthaltestelle HH liegenden Stockwerke. Die Kabinen K2 der Aufzugsgruppe G2 bedienen die Hauptstelle HH und einen sich zwischen dem ersten Umsteigestockwerk US1 und einem zweiten Umsteigestockwerk US2 erstreckenden zweiten Stockwerkbereich, wohingegen der erste Stockwerkbereich nicht bedient wird (in Fig.5 durch Schraffierung gekennzeichnet). Zwischen dem zweiten Umsteigestockwerk US2 und einem dritten Umsteigestockwerk US3 erstreckt sich ein dritter Stockwerkbereich, der von den Kabinen K3 der Aufzugsgruppe G3 bedient wird. Ein vierter Stockwerkbereich erstreckt sich zwischen dem dritten Umsteigestockwerk US3 und einem obersten Stockwerk OS und wird von den Kabinen K4 der Aufzugsgruppe G4 bedient. Die Kabinen K5 der Aufzugsgruppe G5 bedienen lediglich die Haupthaltestelle HH, sowie darunter liegende Stockwerke und das dritte Umsteigestockwerk US3, wohingegen die dazwischen liegenden Stockwerke nicht bedient werden (in Fig.5 durch Schraffierung gekennzeichnet).

Die Aufzugsgruppen G1-G5 werden mittels der Multigruppensteuerungen gesteuert. Ebenso sind auf den Stockwerken Rufregistrier- und Anzeigevorrichtungen angeordnet, mittels welchen Rufe für gewünschte Zielstockwerke eingegeben werden können. Unmittelbar nach der Rufeingabe wird in einem Anzeigefeld der Rufregistrier- und Anzeigevorrichtung das Kennzeichen (z.B. in Form eines Buchstabens) des für das Zielstockwerk ausgewählten günstigsten Aufzuges und ein die Lage des ausgewählten Aufzuges relativ zum Rufeingabeort angebenden Pfeiles angezeigt. Die Zielrufsteuerungen der Aufzugsgruppen G1-G5 sind miteinander verbunden und zur Multigruppensteuerung zusammengefasst, so dass bei der Eingabe eines Rufes für ein gewünschtes Zielstockwerk der für diesen Ruf günstigste Aufzug aus den Aufzügen aller Aufzugsgruppen G1-G5 die das gleiche Stockwerk bedienen ausgewählt und angezeigt wird.

In den Fig.6 und 7 sind Kabinen einer Aufzugsgruppe bei einem Halt auf einem Umsteigestockwerk bei geöffneter Kabinentür 7 dargestellt. Durch die geöffnete Kabinentür 7 sind durch Schilder 8 mit den Aufzugsbuchstaben gekennzeichnete Schachttüren 9,10 einer anderen Aufzugsgruppe zu sehen. Gemäss Fig.6 ist in den Kabinen der Aufzugsgruppen ein Anzeigefeld 11 einer Anzeigevorrichtung (wie sie in ähnlicher Form beispielsweise mit der EP-B- 0 320 583 bekannt geworden ist) angeordnet, wohingegen gemäss Fig.7 zwei, rechts und links neben der Kabinentür 7 angeordnete Anzeigefelder 12,13 der Anzeigevorrichtung vorgesehen sind. Die Anzeigefelder 11,12,13 einer Aufzugsgruppe stehen jeweils mit den Zielrufsteuerungen anderer Aufzugsgruppen mit gemeinsamen Umsteigestockwerken in Verbindung. In den Anzeigefeldern 11,12,13 werden die Nummer des Umsteigestockwerkes, alle Zielrufe in Form der Nummern der Zielstockwerke, die vom betreffenden Aufzug nicht bedient werden können und die diesen Zielrufen zugeordneten, durch mit Richtungspfeilen versehene Buchstaben gekennzeichnete Aufzüge anderer Aufzugsgruppen angezeigt. Hierbei werden in der Ausführung gemäss Fig.6 im Anzeigefeld 11 alle Zuordnungen Zielruf/Aufzug angezeigt, während in der Ausführung gemäss Fig.7 im rechten Anzeigefeld 12 die den rechts von der Kabinentür 7 liegenden Aufzügen zugeordneten Zielrufe und im linken Anzeigefeld 13 die den links von der Kabinentür 7 liegenden Aufzügen zugeordneten Zielrufe angezeigt werden.

Es sei beispielsweise angenommen, dass den in der Haupthaltestelle HH eingegebenen Zielrufen für die Stockwerke 37,38,53 und 56 (Fig.6) eine Kabine K5 der fünften Aufzugsgruppe G5 zugeteilt wurde. Vor Erreichen des Umsteigestockwerkes US3 (40, Fig.6), beispielsweise zum Zeitpunkt des Bremseinsatzes oder auch bereits nach dem Schliessen der Kabinentür 7, wird das Anzeigefeld 11 aktiviert, wobei die von der betreffenden Kabine K5 der Aufzugsgruppe G5 nicht bedienbaren, den Zielrufsteuerungen der das gleiche Umsteigestockwerk US3 bedienenden Aufzugsgruppen G3 und G4 vorher übergebenen Zielrufe und die zugeordneten ausgewählten Aufzüge und deren Lage angezeigt werden. Die in der betreffenden Kabine K5 befindlichen Fahrgäste wissen somit noch vor dem Halt auf dem Umsteigestockwerk US3, dass für die Stockwerke 53,56 der Aufzug A der Aufzugsgruppe G4 und für die Stockwerke 37,38 die Aufzüge K bzw. der Aufzugsgruppe G3 benutzt werden müssen. Die Zugehörigkeit der ausgewählten Aufzüge zu den Aufzugsgruppen G4 bzw. G3 ist für die Fahrgäste belanglos, da die Kennzeichnung der Aufzüge unabhängig von der Gruppenzugehörigkeit ist.

## Patentansprüche

1. Steuerung für mehrere Aufzugsgruppen (G1-G5) mit Zielrufsteuerung und Sofortzuteilung, wobei die Rufeingabe mittels einer Zielrufeingabevorrichtung (TE) oder berührungslos und selbsttätig mittels Informationsgeber und Erkennungsvorrichtung erfolgt und der zugeteilte Aufzug auf einer Anzeigevorrichtung (DS) oder akustisch bekanntgegeben wird,
dadurch gekennzeichnet,
dass alle Zielrufsteuerungen zu einer gemeinsamen Multigruppensteuerung zusammengefasst werden, wobei die Multigruppensteuerung den günstigsten Aufzug aus allen in Frage kommenden Aufzügen aller Gruppen (G1-G5) auswählt.

2. Steuerung nach Anspruch 1,
dadurch gekennzeichnet,
dass die Steuerungen der einzelnen Aufzüge einer Gruppe (G1-G5) zu einer Gruppensteuerung und dann diese mit einer zentralen Multigruppensteuerung verbunden werden.

3. Steuerung nach Anspruch 1,
dadurch gekennzeichnet,
dass die Steuerungen der einzelnen Aufzüge einer Gruppe (G1-G5) zu einer Gruppensteuerung verbunden sind, wobei eine der Gruppensteuerungen zusätzlich die Funktion der Multigruppensteuerung übernimmt.

4. Steuerung nach einem der Ansprüche 1 bis 3,
dadurch gekennzeichnet,
dass die Verbindungen der Steuerungen mittels Kommunikationskabel (Bus) erfolgen.

5. Steuerung nach einem der Ansprüche 1 bis 3,
dadurch gekennzeichnet,
dass die Verbindungen der Steuerungen drahtlos mittels Sender und Empfänger realisiert werden.

6. Steuerung nach einem der Ansprüche 1 bis 5,
dadurch gekennzeichnet,
dass die mit der Multigruppensteuerung verbundenen Aufzüge mit einheitlichen, vom Fahrgast eindeutig zu erkennenden Bezeichnungen, insbesondere mit lateinischen Buchstaben von A bis Z in aufsteigender oder absteigender Reihenfolge, versehen sind.

7. Steuerung nach einem der Ansprüche 1 bis 6,
dadurch gekennzeichnet,
dass in Kabinen (K1-K5) der Aufzugsgruppen (G1-G5) ein Anzeigefeld (11) angeordnet ist, auf dem alle von der betreffenden Kabine nicht bedienbaren, mindestens einer anderen Aufzugsgruppe übergebenen Zielrufe und die zugeordneten ausgewählten Aufzüge der anderen Aufzugsgruppe und deren Lage angezeigt werden.

8. Steuerung nach Anspruch 7,
dadurch gekennzeichnet,
dass in den Kabinen (K1-K5) zwei, rechts und links neben einer Kabinentür (7) angeordnete Anzeigefelder (12,13) vorgesehen sind, wobei im rechten Anzeigefeld (12) die den rechts von der Kabinentür (7) liegenden Aufzügen zugeordneten Zielrufe und im linken Anzeigefeld (13) die den links von der Kabinentür (7) liegenden Aufzügen zugeordneten Zielrufe angezeigt werden.

## Claims

1. Control for several lift groups (G1 to G5) with destination call control and immediate allocation, wherein the call input takes place by means of a destination call input device (TE) or contactlessly and automatically by means of information transmitter and recognition device and the allocated lift is made known on a display device (DS) or acoustically, characterised in that all destination call controls are combined into a common multigroup control, wherein the multigroup control selects the most favourable lift from all lifts, which come into question, of all groups (G1 to G5).

2. Control according to claim 1, characterised in that the controls of the individual lifts of a group (G1 to G5) are connected into a group control and these group controls are then connected with a central multigroup control.

3. Control according to claim 1, characterised in that the controls of the individual lifts of a group (G1 to G5) are connected into a group control, wherein one of the group controls additionally takes over the function of the multigroup control.

4. Control according to one of claims 1 to 3, characterised in that the connections of the controls are effected by means of communications cable (bus).

5. Control according to one of claims 1 to 3, characterised in that the connections of the controls are realised wirelessly by means of transmitter and receiver.

6. Control according to one of claims 1 to 5, characterised in that the lifts connected with the multigroup control are provided with uniform designations to be recognised unambiguously by the passengers, especially with Latin letters from A to Z in ascending or descending sequence.

7. Control according to one of claims 1 to 6, characterised in that a display field (11) is arranged in cages (K1 to K5) of the lift groups (G1 to G5), on which display field all destination calls, which are not servable by the cage concerned and passed over to at least one other lift group, and the associated selected lifts of the other lift group and their position are displayed.

8. Control according to claim 7, characterised in that two display fields (12, 13) are provided in the cages (K1 to K5) and are arranged to the right and to the left beside a cage door (7), wherein the destination calls associated with the lifts lying to the right of the cage door (7) are displayed in the righthand display field (12) and the destination calls associated with the lifts lying to the left of the cage door (7) are displayed in the lefthand display field (13).

## Revendications

1. Commande pour plusieurs groupes d'ascenseurs (G1-G5) à commande d'appels de destination et à attribution immédiate, avec laquelle l'entrée des appels se fait à l'aide d'un dispositif d'entrée d'appels de destination (TE), ou sans contact et automatiquement à l'aide d'un capteur d'informations et d'un dispositif de reconnaissance, et l'ascenseur attribué est signalé sur un dispositif d'affichage (DS) ou de manière acoustique,
caractérisée en ce que toutes les commandes d'appels de destination sont réunies pour former une commande multigroupe commune, cette commande multigroupe choisissant parmi tous les ascenseurs envisageables de tous les groupes (G1-G5) l'ascenseur qui convient le mieux.

2. Commande selon la revendication 1, caractérisée en ce que les commandes des différents ascenseurs d'un groupe (G1-G5) sont reliées pour former une commande groupée, et celle-ci est ensuite reliée à une commande multigroupe centrale.

3. Commande selon la revendication 1, caractérisée en ce que les commandes des différents ascenseurs d'un groupe (G1-G5) sont reliées pour former une commande groupée, l'une des commandes groupées assurant en outre la fonction de la commande multigroupe.

4. Commande selon l'une des revendications 1 à 3, caractérisée en ce que les liaisons entre les commandes sont réalisées à l'aide de câbles de communication (bus).

5. Commande selon l'une des revendications 1 à 3, caractérisée en ce que les liaisons entre les commandes sont réalisées sans fil, grâce à des émetteurs et des récepteurs.

6. Commande selon l'une des revendications 1 à 5, caractérisée en ce que les ascenseurs reliés à la commande multigroupe sont pourvus de désignations standard pouvant être reconnues clairement par le passager, en particulier de caractères latins de A à Z dans l'ordre ascendant ou descendant.

7. Commande selon l'une des revendications 1 à 6, caractérisée en ce qu'il est prévu, dans les cabines (K1-K5) des groupes d'ascenseurs (G1-G5), une zone d'affichage (11) sur laquelle sont affichés tous les appels de destination qui sont transmis à au moins un autre groupe d'ascenseurs et qui ne peuvent pas être desservis par la cabine concernée, ainsi que les ascenseurs de cet autre groupe qui ont été choisis et attribués, et leur position.

8. Commande selon la revendication 7, caractérisée en ce qu'il est prévu, dans les cabines (K1-K5), deux zones d'affichage (12, 13) disposées à droite et à gauche d'une porte de cabine (7), la zone d'affichage droite (12) affichant les appels de destination affectés aux ascenseurs situés à droite de la porte de cabine (7), tandis que la zone d'affichage gauche (13) affiche les appels de destination affectés aux ascenseurs situés à gauche de la porte de cabine (7).
